# EUROPÄISCHE PATENTSCHRIFT

(11) **EP 3 409 170 B1**
(45) Veröffentlichungstag und Bekanntmachung des Hinweises auf die Patenterteilung: **11.12.2019**
(21) Anmeldenummer: 18172297.6
(22) Anmeldetag: 15.05.2018
(51) Int. Cl.: A47L 9/14, A47L 9/16, A47L 9/18

(54) **SCHMUTZBEHÄLTER FÜR EINEN HANDSTAUBSAUGER**
DIRT CONTAINER FOR A HAND VACUUM CLEANER
RÉCIPIENT DE SALETÉS POUR UN ASPIRATEUR PORTABLE

(30) Priorität: 31.05.2017 DE 102017209154
(43) Veröffentlichungstag der Anmeldung: 05.12.2018
(73) Patentinhaber: BSH Hausgeräte GmbH, 81739 München (DE)
(72) Erfinder: Kastner, Julian, 97616 Bad Neustadt (DE); Storath, Martin, 97688 Bad Kissingen (DE); Ott, Valeria, 97616 Bad Neustadt (DE); Kraft, Stefan, 36110 Schlitz (DE)

(56) Entgegenhaltungen:
- EP-A2- 2 695 563
- GB-A- 2 450 600
- US-A1- 2015 135 474

## Beschreibung

### GEBIET DER ERFINDUNG

Die vorliegende Erfindung betrifft einen Schmutzbehälter für einen Handstaubsauger gemäß dem Anspruchs 1 sowie einen damit versehenen Handstaubsauger gemäß dem Anspruch 13.

### STAND DER TECHNIK

Herkömmliche Staubsauger, insbesondere Handstaubsauger, die aufgrund ihrer kompakten Bauweise bevorzugt einhändig bedient werden, haben bei dem Entleeren ihrer Schmutzbehälter das Problem, dass eine Klappe oder Öffnung, die für ein Entleeren oder Öffnen und Entnehmen des Schmutzbehälters erforderlich ist, sehr anfällig für Beschädigungen ist. Ein Beispiel für einen mit einer solchen Klappe ausgerüsteten Handstaubsauger ist aus der WO 2008/ 009 891 A1 oder auch der US 2015 / 0 135 474 A1 bekannt. Darüber hinaus ist es oft umständlich, einen mit Schmutz befüllten Schmutzbehälter aus dem Handstaubsauger zu entnehmen, ohne dass dabei Staub und Schmutz aus dem Handstaubsauger ungewollt herausfällt.

Die bekannten Lösungen stellen lediglich eine Miniaturisierung vorhandener Lösungen von Staubsaugern größeren Formats dar. Beispielsweise werden mitunter wiederverwendbare Staubfilterbeutel entnommen, ausgeleert und anschließend wieder in den Staubsauger eingelegt. Ähnlich verhält es sich bei Staubsaugern, die nach dem Prinzip der Fliehkraft arbeiten, beispielsweise bei dem Staubsauger aus der WO 2006/ 026 414 A2, bei denen darüber hinaus ein Abscheider aus einem Schmutzbehälter entfernt wird, damit anschließend der im Schmutzbehälter gelagerte Schmutz entsorgt werden kann. Dazu sind mehrere umständliche Handgriffe notwendig.

Aus der Druckschrift US 4 920 608 A ist ein beutelloser Handstaubsauger bekannt, der über eine gelenkig gestaltete Verbindungsvorrichtung ein Auf- und Zuklappen zweier Einheiten des Handstaubsaugers erlaubt, so dass Schmutz aus einem Schmutzbehälter des Handstaubsaugers leicht entfernt werden kann. Der Schmutzbehälter umfasst einen Abscheider zum Abscheiden von Schmutz der einstückig mit einem Einlassstutzen zu einer ersten Einheit verbunden ist. Eine zweite Einheit des Handstaubsaugers umfasst ein elektrisches Gebläse sowie Akkumulatoren zum Speisen des elektrischen Gebläses. Ein Rastmechanismus erlaubt ein gegenseitiges Aufklappen der beiden Einheiten bzw. ein Verschließen beim gegenseitigen Zuklappen der beiden Einheiten. Der Schmutzbehälter des Handstaubsaugers ist derart gestaltet, dass er sowohl eine Aufnahme von trockenem als auch nassem Schmutz erlaubt. Es ist nicht vorgesehen, dass die beiden Einheiten des Handstaubsaugers voneinander getrennt bzw. entkoppelt werden können.

Demnach sind die vorhandenen Lösungen nicht ganz ausgereift und bieten noch ein weites Betätigungsfeld für Verbesserungen und Innovationen.

### DER ERFINDUNG ZUGRUNDE LIEGENDE AUFGABE

Der Erfindung liegt die Aufgabe zu Grunde, einen verbesserten Schmutzbehälter für einen Handstaubsauger bereitzustellen, bei dem ein verbessertes Einströmverhalten erzielt wird und ein benutzerfreundliches Handhaben und ein flexibler Einsatz möglich sind. Darüber hinaus soll der Schmutzbehälter einfach, robust und kostengünstig herzustellen sein.

### ERFINDUNGSGEMÄßE LÖSUNG

Die Lösung der gestellten Aufgabe gelingt mit einem Schmutzbehälter für einen Staubsauger mit den Merkmalen des Anspruchs 1 sowie einem damit versehenen Handstaubsauger mit den Merkmalen des Anspruchs 11.

Erfindungsgemäß ist dazu ein Schmutzbehälter für einen Handstaubsauger vorgesehen, wobei der Schmutzbehälter über eine Einlassöffnung mit einem Einlassstutzen zur Aufnahme angesaugter verschmutzter Luft verbindbar ist und wobei der Schmutzbehälter zusammen mit einem darin aufnehmbaren Abscheider zum Abscheiden von Schmutz aus der verschmutzten Luft eine erste Einheit bildet, und wobei der Schmutzbehälter beziehungsweise die erst Einheit ein erstes Kopplungselement aufweist, das mit einem dazu korrespondierenden zweiten Kopplungselement einer zweiten Einheit zur Bildung einer Verbindungsvorrichtung koppelbar ist, wobei die zweite Einheit eine Motor-Gebläse-Einheit zum Erzeugen eines Luftstroms und einen Energiespeicher zum Antreiben der Motor-Gebläse-Einheit umfasst. Ein solcher Schmutzbehälter ist besonders flexibel einsetzbar, da in ihm Abscheider unterschiedlicher Art anordenbar sind und der Schmutzbehälter mit unterschiedlichen Einlassstutzen ausgerüstet werden kann. Darüber hinaus lässt sich die mittels des Schmutzbehälters gebildete Einheit nicht nur zur Aufnahme angesaugter schmutziger Luft verwenden, sondern sie ermöglicht darüber hinaus auch das Durchleiten eines Blas-Luftstroms, was in manchen Fällen besonders günstig ist, um beispielsweise Schmutz in unzugänglichen Ecken heraus zu blasen oder den Handstaubsauger zum Aufblasen unterschiedlicher aufblasbarer Vorrichtungen zu nutzen. Mit anderen Worten gesagt, lässt sich die Richtung des Luftstroms umkehren. Eine solche Umkehrung ist natürlich nur dann möglich, wenn im Schmutzbehälter keine Abscheideeinheit untergebracht bzw. angeordnet ist. Da die erste Einheit, die einen Schmutzbehälter, einen Abscheider und einen Einlassstutzen umfasst, besonders kompakt und leicht aufgebaut ist, ist Ihre Handhabung auch besonders benutzerfreundlich, zumal sie getrennt vom Handstaubsauger, beispielsweise über den frontal angeordneten Einlassstutzen getragen und einfach über einen Mülleimer ausgeleert werden kann. Ferner ist der Schmutzbehälter besonders flexibel einsetzbar, da in ihm je nach Bedarf des Benutzers unterschiedliche Abscheider bzw. Abscheidesysteme angeordnet werden können. Dasselbe trifft für die damit aufgebaute erste Einheit zu, wobei ein modularer Zusammenbau eines Handstaubsaugers in Abhängigkeit der Bedürfnisse des Benutzers denkbar ist.

So kann bei einer vorteilhaften Alternative ein Abscheider vorgesehen werden, der nach dem Fliehkraftprinzip arbeitet. Solche Abscheider ermöglichen es, eine nahezu gleich bleibende Saugleistung des Handstaubsaugers aufrecht zu erhalten, unabhängig von dem bereits in dem Schmutzbehälter aufgenommenen Staub bzw. Schmutz. Staubsauger beziehungsweise Abscheider, die nach dem Fliehkraftprinzip arbeiten, nutzen die Zentrifugalkräfte zur Trennung von Staub und Schmutz aus der angesaugten Luft. Bei einer Staubabscheideeinheit des Staubsaugers wird die verschmutzte Luft als Träger der abzuscheidenden Partikel - Schmutz und Staub - durch deren eigene Strömungsgeschwindigkeit und eine entsprechende konstruktive Gestaltung der Staubabscheideeinheit in eine Drehbewegung versetzt. Die Stofftrennung erfolgt im Fliehkraft-Abscheider durch die auf den Schmutz und Staub wirkenden Zentrifugalkräfte beziehungsweise Fliehkräfte. Gängige Bezeichnungen für Staubsauger mit Abscheidern, die eingerichtet sind, nach dem Fliehkraftprinzip bei einer Dreh- und/oder Schraubbewegung des Luftstroms zu arbeiten, sind Fliehkraftabscheider, Zyklonstaubsauger oder Drallabscheider.

Bei einer weiteren Alternative ist der Abscheider ein Staubfilterbeutel. Staubfilterbeutel eignen sich insbesondere zur Aufnahme von Schmutz und Staub einer besonders kleinen Körnung und sind daher besonders für Benutzer mit Staub-Allergien geeignet. Darüber hinaus weist ein Handstaubsauger mit einem Staubfilterbeutel als Abscheider eine reduzierte Geräuschemission gegenüber einem herkömmlichen Handstaubsauger auf, der einen Abscheider verwendet, der nach dem Fliehkraftprinzip arbeitet.

Bei einer weiteren Alternative ist der Abscheider ein Nassabscheider, wodurch der Handstaubsauger sogar zur Aufnahme und Reinigung feuchter Schmutzpartikel oder sogar Flüssigkeiten eingesetzt werden kann.

Ein weiterer Aspekt der Erfindung betrifft einen Handstaubsauger umfassend eine erste Einheit gemäß einer der nachstehend beschriebenen Ausführungsformen mit einem Schmutzbehälter und einem darin aufnehmbaren Abscheider zum Abscheiden von Schmutz aus der verschmutzten Luft, wobei der Schmutzbehälter über eine Einlassöffnung mit einem Einlassstutzen zur Aufnahme angesaugter verschmutzter Luft verbindbar ist und eine an die erste Einheit koppelbare zweite Einheit wobei die erste Einheit ein erstes Kopplungselement aufweist, das mit einem dazu korrespondierenden zweiten Kopplungselement der zweiten Einheit zur Bildung einer Verbindungsvorrichtung koppelbar ist, wobei die zweite Einheit eine Motor-Gebläse-Einheit zum Erzeugen eines Luftstroms und einen Energiespeicher zum Antreiben der Motor-Gebläse-Einheit umfasst, und die gebildete Verbindungsvorrichtung eingerichtet ist, die erste Einheit und die damit verbindbare zweiten Einheit aus einer Verschlussstellung in eine Offenstellung oder Trennungsstellung gegeneinander zu verdrehen und umgekehrt. Die in den vorherstehenden Ausführungsformen des Schmutzbehälters beschriebenen Vorteile und Wirkungen sind ebenso für den Handstaubsauger zutreffend, der die erste Einheit bzw. den Schmutzbehälter umfasst.

Im Sinne der Erfindung ist mit einem Handstaubsauger ein Staubsauger zu verstehen, der ein geringes Gewicht und eine kompakte Bauweise aufweist und deswegen einhändig tragbar und bedienbar ist.

### BEVORZUGTE AUSGESTALTUNG DER ERFINDUNG

Vorteilhafte Aus- und Weiterbildungen, welche einzeln oder in Kombination miteinander eingesetzt werden können, sind Gegenstand der abhängigen Ansprüche. Die für den erfindungsgemäßen Schmutzbehälter zutreffenden Vorteile gelten gleichermaßen für einen damit versehenen und betriebenen Handstaubsauger.

Zweckmäßigerweise ist das zur Bildung der Verbindungsvorrichtung koppelbare erste Kopplungselement zerstörungsfrei an das korrespondierende zweite Kopplungselement koppelbar und/oder lösbar. Dadurch lassen sich die einzelnen Einheiten gesondert warten oder nach Bedarf austauschen oder aufbewahren. Darüber hinaus wird die Benutzung, beispielsweise das Entleeren des Schmutzbehälters, erheblich erleichtert, da der entkoppelte Schmutzbehälter alleine nicht so sperrig ist wie in dem gekoppelten Zustand.

Vorteilhafterweise ist das zur Bildung der Verbindungsvorrichtung koppelbare erste Kopplungselement eingerichtet, mit dem korrespondierenden zweiten Kopplungselement eine gelenkige Verbindung zu bilden, mit dem die erste Einheit gegen die zweite Einheit aus einer Offenstellung oder Trennungsstellung in eine Verschlussstellung drehbar ist und umgekehrt. Dieses ermöglicht dem Benutzer festzustellen, wie voll ein Schmutzbehälter oder ein im Schmutzbehälter angeordneter Staubfilterbeutel ist, ohne den Handstaubsauger gleich in mehrere Teile zerlegen zu müssen.

Gemäß einer vorteilhaften Ausführungsform des Schmutzbehälters umfasst das zur Bildung der Verbindungsvorrichtung koppelbare erste Kopplungselement eine Schale oder einen Zapfen. Eine Achse des Zapfens definiert dabei die Schwenkachse, um die die erste Einheit gegen die zweite Einheit drehbar gelagert ist. Damit kann ein besonders einfaches und robustes Gelenk gebildet werden, dass ein leichtes Schwenken und Trennen des Schmutzbehälters von der zweiten Einheit des Handstaubsaugers ermöglicht. Weiter ermöglicht ein solches Gelenk ein einfaches und schnelles Zusammenfügen bzw. Trennung der ersten und der zweiten Einheit. Weiter kann dieses Gelenk im unteren Bereich des Schmutzbehälters oder in der Nähe des Bodens angeordnet sein. Damit kann ein einfaches intuitives Koppeln der beiden Kopplungselemente ermöglicht werden.

Bei einer besonders vorteilhaften Ausführungsform des Schmutzbehälters ist das zur Bildung der Verbindungsvorrichtung koppelbare erste Kopplungselement eingerichtet, mit dem korrespondierenden zweiten Kopplungselement einen Bajonettverschluss zu bilden, mit dem die erste Einheit gegen die zweite Einheit aus einer Offenstellung oder Trennungsstellung in eine Verschlussstellung drehbar ist und umgekehrt. Beispielsweise kann ein zylinderförmig ausgebildeter Schmutzbehälter aus einer Trennungsstellung, in der die erste und die zweite Einheit voneinander entkoppelt sind, in eine Offenstellung gebracht werden, in der die erste und die zweite Einheit miteinander gekoppelt sind Dabei kann beispielsweise eine zylinderförmige erste Einheit in eine dazu korrespondierende aufnehmende Schale - halber Zylinder - der zweiten Einheit eingebracht und gegen diese in eine feste Position - Verschlussstellung - verdreht werden.

Bei einer noch vorteilhafteren Ausführungsform weist der Schmutzbehälter der ersten Einheit eine Fixierungsvorrichtung auf, die eingerichtet ist, die erste Einheit an eine dazu korrespondierende Fixierungsvorrichtung der damit verbindbaren zweiten Einheit in einer Verschlussstellung zu fixieren und in einer Offenstellung zu lösen. Dadurch kann sichergestellt werden, dass die erste Einheit mit der zweiten Einheit fest verbunden werden kann und dadurch ein stabiler und zuverlässig einsetzbarer Handstaubsauger gebildet wird.

Bei einer besonders kostengünstigen und wirksamen Ausführungsform der Fixierungsvorrichtung für den Schmutzbehälter umfasst die Fixierungsvorrichtung zumindest einen Rast- oder Schnappverschluss. Letzterer ist einfach herzustellen und zu beschaffen und bietet eine zuverlässige Fixierungsmöglichkeit.

Im Sinne der Erfindung ist ein Schnappverschluss ein Verschluss, der durch Einrasten, Einschnappen fest schließt. Ferner wird darunter ein Verschluss verstanden, der im Allgemeinen nach Überwinden einer mechanischen Schwelle einrastet und dadurch eine Fixierung gewährleistet.

Gemäß einer besonders vorteilhaften Ausführungsform des Schmutzbehälters ist die Fixierungsvorrichtung in unmittelbarer/greifbarer Nähe der Einlassöffnung angeordnet. Da sich der an die Einlassöffnung des Schmutzbehälters anordenbare Einlassstutzen insbesondere dazu eignet, den Schmutzbehälter bzw. die erste Einheit zu greifen, ist es für den Benutzer auch möglich, die Fixierungsvorrichtung mit derselben Hand bzw. einhändig zu bedienen.

Besonders vorteilhaft ist es, wenn der Schmutzbehälter zumindest teilweise eine zur zweiten Einheit komplementäre Form aufweist. Dadurch lässt sich beispielsweise ein Bajonettverschluss zwischen dem zylinderförmigen Schmutzbehälter, bzw. der ersten Einheit und einer dazu komplementären Schale mit halb-zylindrischer Form, besonders einfach herstellen. Darüber hinaus ist es durch die komplementäre Form der beiden Einheiten möglich, eine optimale Verbindungsposition der beiden Einheiten zueinander einzustellen, da die komplementären Formen einander automatisch gegenseitig ausrichten. Zur optimalen Ausrichtung der beiden Einheiten zueinander können Vorsprünge und dazu korrespondierende Ausnehmungen vorgesehen sein, die beim Ineinandergreifen die beiden Einheiten automatisch in einer richtigen VerbindungsPosition zueinander ausrichten.

Zweckmäßigerweise ist der Energiespeicher zum Antreiben der Motor-Gebläse-Einheit der zweiten Einheit des Handstaubsaugers ein elektrischer Akkumulator. Elektrische Akkumulatoren sind an die erforderlichen räumlichen Bedürfnisse im Handstaubsauger leicht anpassbar, einfach herzustellen und zu beschaffen. Weiter kann der Akkumulator als ein wechselbarer Akkumulator ausgeführt sein, sodass mit einem weiteren Akkumulator die Laufzeit von dem Handstaubsauger verlängert werden kann.

Um eine nahezu gleich bleibende Saugleistung des Handstaubsaugers aufrecht zu erhalten, unabhängig von dem bereits in dem Schmutzbehälter aufgenommenen Staub bzw. Schmutz umfasst der Handstaubsauger bei einer besonders zweckmäßigen Ausführungsform einen Abscheider zum Abscheiden von Schmutz aus der verschmutzten Luft, wobei der Abscheider nach dem Fliehkraftprinzip funktioniert. Insbesondere ist die Achse des Fliehkraftabscheiders bei einer üblichen Betriebslage des Handstaubsaugers derart angeordnet, dass sich der Staub und Schmutz auf Grund der Gravitationskraft der Erde am Boden des Schmutzbehälters ansammeln kann.

Bei einer besonders bevorzugten Ausführungsform des Handstaubsaugers ist die Fixierungsvorrichtung des Schmutzbehälters bzw. der ersten Einheit eingerichtet, einhändig oder mittels eines Fingers einer Hand gelöst zu werden. Besonders bevorzugt handelt es sich dabei um den Finger derselben Hand, die den einhändig tragbaren Handstaubsauger auch bedient und trägt. Dabei weist der Schmutzbehälter eine Fixierungsvorrichtung auf, die eingerichtet ist, die erste Einheit an eine dazu korrespondierende Fixierungsvorrichtung der zweiten Einheit in einer Verschlussstellung zu fixieren und in einer Offenstellung zu lösen, wobei die Fixierungsvorrichtung eingerichtet ist, mittels eines Fingers derselben Hand gelöst zu werden, die die erste Einheit hält.

Die vorliegenden Ausführungsformen der Erfindung tragen dazu bei, die Benutzerfreundlichkeit bei Handstaubsaugern wesentlich zu erhöhen. Durch die Möglichkeit der modularen Gestaltung der ersten Einheit, die einen Schmutzbehälter, einen Abscheider und einen dazu passenden Einlassstutzen umfasst, ist der damit versehen Handstaubsauger besonders vielseitig und flexibel einsetzbar.

### KURZBESCHREIBUNG DER ZEICHNUNGEN

Weitere vorteilhafte Ausgestaltungen werden nachfolgend an Hand einer in der Zeichnung dargestellten Ausführungsform näher beschrieben, auf die die Erfindung jedoch nicht beschränkt ist.
- Fig. 1: veranschaulicht in einer Schnittansicht einen Handstaubsauger mit einem Schmutzbehälter gemäß einer vorteilhaften Ausführungsform;
- Fig. 2: veranschaulicht anhand einer perspektivischen Skizze die Handhabung-Entleerung - des Schmutzbehälters gemäß einer vorteilhaften Ausführungsform;
- Fig. 3: veranschaulicht eine seitliche Ansicht eines aus den beiden Einheiten zusammengesetzten Handstaubsaugers gemäß einer vorteilhaften Ausführungsform in einer üblichen Betriebslage.

### AUSFÜHRLICHE BESCHREIBUNG DER ZEICHNUNG

Die Bezugszeichen in sämtlichen Ansprüchen haben keine einschränkende Wirkung, sondern sollen lediglich deren Lesbarkeit verbessern. Gleiche Bezugszeichen in unterschiedlichen Figuren kennzeichnen gleichartige, beziehungsweise gleich wirkende Elemente.

Die Fig. 1 veranschaulicht in einer Schnittansicht einen Handstaubsauger 10 mit einem Schmutzbehälter 1 gemäß einer vorteilhaften Ausführungsform. Der Handstaubsauger 10 in der vorliegenden Ausführungsform ist aus zwei Einheiten A und B gebildet. Die erste Einheit A umfasst einen zylinderförmigen Staubbehälter 1, in dessen Mantel eine Einlassöffnung 2 vorgesehen ist, die mit einem Einlassstutzen 3 zur Aufnahme angesaugter verschmutzter Luft verbunden ist. Des Weiteren umfasst die erste Einheit A einen Abscheider 4, der im Inneren des Schmutzbehälters 1 zum Abscheiden von Schmutz und Staub aus der verschmutzten Luft angeordnet ist. Bei der in Fig. 1 dargestellten Ausführungsform funktioniert der Abscheider 4 nachdem Fliehkraftprinzip. Dadurch kann eine nahezu gleichmäßige Saugleistung über eine Dauer der Benutzung des Handstaubsaugers 10 aufrechterhalten werden. Ferner ist an dem Staubbehälter 1 ein erstes Kopplungselement 5 in Form eines Zapfens vorgesehen, der in einem zweiten Kopplungselement 6 - einer korrespondierenden Schale - der zweiten Einheit B des Handstaubsaugers 10 aufgenommen ist und eine Verbindungsvorrichtung 5, 6 bildet. Die Verbindungsvorrichtung 5, 6 entspricht einer Drehlagerung, die es ermöglicht, die erste Einheit A und die zweite Einheit B gegeneinander zu verdrehen bzw. zu schwenken. Dabei bildet eine Längsachse des Zapfens die Drehachse, um die die beiden Einheiten A, B geschwenkt werden. Die zweite Einheit B des Handstaubsaugers 10 umfasst eine Motor-Gebläse-Einheit 7 zum Erzeugen eines Luftstroms und ein Energiespeicher 8 zum Antreiben der Motor-Gebläse-Einheit 7. Dabei kann die Motor-Gebläse-Einheit 7 sowohl zum Erzeugen eines Saug-Luftstromes als auch zum Erzeugen eines Blas-Luftstromes eingesetzt werden. Zum Antreiben der Motor-Gebläse-Einheit 7 wird als Energiespeicher 8 vorzugsweise ein elektrischer wechselbarer Akkumulator vorgesehen. Elektrische Akkumulatoren sind mehrmals verwendbar, kostengünstig und einfach zu beschaffen.

Um die erste Einheit A und die zweite Einheit B miteinander zu einem Handstaubsauger 10 zu verbinden, werden die beiden Einheiten A, B gegeneinander um die Achse des Zapfens der Verbindungsvorrichtung 5, 6 verdreht und beim Erreichen der optimalen Verbindungsposition mittels einer Fixierungsvorrichtung 9A, die an einem oberen Rand des Schmutzbehälters 1 beziehungsweise der ersten Einheit A angeordnet ist und an den Einlassstutzen 3 angrenzt, mit einer dazu korrespondierenden Fixierungsvorrichtung 9B die an der zweiten Einheit B angeordnet ist, fixiert. Im vorliegenden Fall sind zur optimalen Ausrichtung der beiden Einheiten A, B zueinander an der ersten Einheit A bzw. dem oberen Rand des Schmutzbehälters 1 Vorsprünge 15 vorgesehen, die in korrespondierende Aussparungen 16 in der zweiten Einheit B passen. Demnach erfolgt gleichzeitig mit dem Verdrehen der beiden Einheiten zueinander eine optimale Ausrichtung der beiden Einheiten A, B zueinander, wobei die beiden Einheiten A, B mittels der Fixierungsvorrichtungen 9A, 9B fest miteinander verbunden werden. In dieser Position kann der Handstaubsauger 10 zum Saugen von Schmutz und Staub eingesetzt werden.

Bei einer weiteren vorteilhaften Ausführungsform erfolgt die Ausrichtung der beiden Einheiten zueinander über einander komplementärer Flächen. So kann beispielsweise ein Bajonettverschluss realisiert werden, bei dem die erste Einheit A durch Verdrehen gegen die zweite Einheit B in eine optimale Position bewegt wird und anschließend mittels der Fixierungsvorrichtung 9A, 9B in dieser Position gehalten werden. Vorzugsweise ist die Fixiervorrichtung 9A beispielsweise mittels des Daumens derselben Hand bedienbar, mit der die erste Einheit A an dem Einlassstutzen 3 gehalten wird. Vorzugsweise ist die Fixiervorrichtung 9A ein Schnappverschluss der mit der Fixierungsvorrichtung 9B der zweiten Einheit B zusammen wirkt.

Im vorliegenden Ausführungsbeispiel eignet sich der Einlassstutzen 3 als Griff, mit dem die gesamte erste Einheit A bewegt und/oder von der zweiten Einheit B getrennt werden kann, wobei anschließend der im Schmutzbehälter 1 der Einheit A gesammelte Schmutz und Staub in einen Schmutzkübel 20 entleert werden kann - vergleiche Fig. 2. Die Konstruktion der ersten Einheit A ist robust und erlaubt eine bedienungsfreundliche Handhabung bzw. Entleerung des Schmutzbehälters 1. Die gesamte Verbindungsvorrichtung 5, 6 ist derart konzipiert, dass ein zerstörungsfreies Koppeln und Fixieren oder Trennen der ersten Einheit A von der zweiten Einheit B ermöglicht wird. Auf diese Weise lässt sich jede einzelne Einheit A, B leichter warten und austauschen.

Im Ausführungsbeispiel der Fig. 1 ist ein Abscheider 4 vorgesehen, der Schmutz und Staub aus der verschmutzten Luft nach dem Fliehkraftprinzip trennt. Gemäß weiteren vorteilhaften aber in der Fig. 1 und 2 nicht gezeigten Ausführungsformen können alternativ zum Abscheider 4, der nach dem Fliehkraftprinzip arbeitet, ein Staubfilterbeutel oder ein Nassabscheider vorgesehen werden. Dadurch kann nach Bedarf der Handstaubsauger 10 modular zusammengestellt werden, den der Benutzer gerade optimal für sein Reinigungsvorhaben erachtet.

In Fig. 2 wird deutlich, wie einfach und robust die erste Einheit A aufgebaut ist, wobei sie im Wesentlichen einen Schmutzbehälter 1 und einen an eine Einlassöffnung 2 des Schmutzbehälters 1 angeschlossenen Einlassstutzen 3 umfasst. In der Fig. 2 ist der in dem Schmutzbehälter 1 aufnehmbare Abscheider 4 bewusst nicht gezeigt, da der Schmutzbehälter 1 für Abscheider 4 unterschiedlicher Art geeignet ist. Der Vollständigkeit wegen ist das erste Kopplungselement 5, ein oder ein Paar Vorsprünge 15 und die Fixiervorrichtung 9A gezeigt, die eine feste Verbindung der ersten Einheit A mit einer daran koppelbaren zweiten Einheit B gewährleisten.

In Fig. 3 wird eine seitliche Ansicht eines aus den beiden Einheiten A, B zusammengesetzten Handstaubsaugers 10 gemäß einer vorteilhaften Ausführungsform gezeigt. Die einzelnen Elemente des Handstaubsaugers 10, wie sie in den Ausführungen zu Fig. 1 aufgezählt wurden, sind nun in einer kompakten Form zu einem robusten Ganzen zusammengesetzt. In der Fig. 3 lässt sich nur anhand der Fixierungsvorrichtung 9A der ersten Einheit A, die sich in der dargestellten Ausführungsform in Eingriff mit der Fixierungsvorrichtung 9B der zweiten Einheit B befindet, andeutungsweise erkennen, dass der Handstaubsauger 10 auf einfache Art und Weise in zwei Einheiten A, B zerlegt werden kann. Bevorzugt ist die Fixierungsvorrichtung 9A der ersten Einheit A derart angeordnet, dass die Fixierungsvorrichtung 9A mit einem Finger derselben Hand bedienbar ist, die die erste Einheit A an ihrem Einlassstutzen 3 umgreift, um damit ein leichtes Öffnen, Schwenken und Trennen der beiden Einheiten A, B zu ermöglichen. Sobald die erste Einheit A von der zweiten Einheit B des Handstaubsaugers 10 getrennt ist, kann nach der Entnahme von einem Motorschutzfilter der dazu gehörende Schmutzbehälter 1 besonders leicht entleert bzw. gereinigt werden.

Die in der vorstehenden Beschreibung den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

Die oben beschriebenen Ausführungsformen und deren Ausführungsbeispiele veranschaulichen wie ein Schmutzbehälter 1 besonders einfach und kostengünstig modular zusammengebaut werden kann, der darüber hinaus sehr vielseitig und benutzerfreundlich einsetzbar ist.

### Bezugszeichenliste

- A: erste Einheit
- B: zweite Einheit

- 1: Schmutzbehälter
- 2: Einlassöffnung
- 3: Einlassstutzen
- 4: Abscheider
- 5: erstes Kopplungselement
- 6: zweites Kopplungselement
- 7: Motor-Gebläse-Einheit
- 8: Energiespeicher
- 9A, 9B: Fixierungsvorrichtung
- 10: Handstaubsauger
- 15: Vorsprünge
- 16: Aussparungen

- 20: Schmutzkübel

## Patentansprüche

1. Schmutzbehälter (1) für einen Handstaubsauger (10), wobei der Schmutzbehälter (1) über eine Einlassöffnung (2) mit einem Einlassstutzen (3) zur Aufnahme angesaugter verschmutzter Luft verbindbar ist und wobei der Schmutzbehälter (1) zusammen mit einem darin aufnehmbaren Abscheider (4) zum Abscheiden von Schmutz aus der verschmutzten Luft eine erste Einheit (A) bildet, wobei die erste Einheit (A) ein erstes Kopplungselement (5) aufweist, das mit einem dazu korrespondierenden zweiten Kopplungselement (6) einer zweiten Einheit (B) zur Bildung einer Verbindungsvorrichtung (5, 6) koppelbar ist, wobei die zweite Einheit (B) eine Motor-Gebläse-Einheit (7) zum Erzeugen eines Luftstroms und ein Energiespeicher (8) zum Antreiben der Motor-Gebläse-Einheit (7) umfasst, **dadurch gekennzeichnet, dass** der Schmutzbehälter (1) eingerichtet ist, wahlweise mit einem Abscheider (4) betrieben zu werden, der nach dem Fliehkraftprinzip funktioniert oder der ein Staubfilterbeutel oder ein Nassabscheider ist.

2. Schmutzbehälter nach Anspruch 1, **dadurch gekennzeichnet, dass** der Schmutzbehälter (1) eingerichtet ist, wahlweise ohne Abscheider (4) und bei einer Umkehrung der Richtung des Luftstroms als Gebläse betrieben zu werden.

3. Schmutzbehälter (1) nach Anspruch 1 oder 2, **dadurch gekennzeichnet, dass** das zur Bildung der Verbindungsvorrichtung (5, 6) koppelbare erste Kopplungselement (5) zerstörungsfrei an das korrespondierende zweite Kopplungselement (6) koppelbar und/oder lösbar ist.

4. Schmutzbehälter (1) nach einem der vorhergehenden Ansprüche, **dadurch gekennzeichnet, dass** das zur Bildung der Verbindungsvorrichtung (5, 6) koppelbare erste Kopplungselement (5) eingerichtet ist mit dem korrespondierenden zweiten Kopplungselement (6) eine gelenkige Verbindung zu bilden, mit dem die erste Einheit (A) gegen die zweite Einheit (B) aus einer Offenstellung oder Trennungsstellung in eine Verschlussstellung drehbar ist und umgekehrt.

5. Schmutzbehälter (1) nach Anspruch 4, **dadurch gekennzeichnet, dass** das zur Bildung der Verbindungsvorrichtung (5, 6) koppelbaren erste Kopplungselement (5), eine Schale oder einen Zapfen umfasst.

6. Schmutzbehälter (1) nach einem der vorhergehenden Ansprüche 1 bis 3, **dadurch gekennzeichnet, dass** das zur Bildung der Verbindungsvorrichtung (5, 6) koppelbare erste Kopplungselement (5) eingerichtet ist mit dem korrespondierenden zweiten Kopplungselement (6) einen Bajonettverschluss zu bilden, mit dem die erste Einheit (A) gegen die zweite Einheit (B) aus einer Offenstellung oder Trennungsstellung in eine Verschlussstellung drehbar ist und umgekehrt.

7. Schmutzbehälter (1) nach einem der vorhergehenden Ansprüche, **dadurch gekennzeichnet, dass** der Schmutzbehälter (1) eine Fixierungsvorrichtung (9A) aufweist, die eingerichtet ist, die erste Einheit (A) an eine dazu korrespondierende Fixierungsvorrichtung (9B) der zweiten Einheit (B) in einer Verschlussstellung zu fixieren und in einer Offenstellung zu lösen.

8. Schmutzbehälter (1) nach Anspruch 7, **dadurch gekennzeichnet, dass** die Fixierungsvorrichtung (9) zumindest einen Rast- oder Schnappverschluss umfasst.

9. Schmutzbehälter (1) nach einem der vorhergehenden Ansprüche 7 oder 8, **dadurch gekennzeichnet, dass** die Fixierungsvorrichtung (9A) bei einem Umgreifen des an die Einlassöffnung (2) anschließbaren Einlassstutzens (3) mit derselben Hand bedienbar ist.

10. Schmutzbehälter (1) nach einem der vorhergehenden Ansprüche, **dadurch gekennzeichnet, dass** der Schmutzbehälter (1) zumindest teilweise eine zur zweiten Einheit (B) komplementäre Form aufweist.

11. Handstaubsauger (10) umfassend eine erste Einheit (A) mit einem Schmutzbehälter (1) gemäß einem der vorhergehenden Ansprüche 1 bis 10 und einem darin aufnehmbaren Abscheider (4) zum Abscheiden von Schmutz aus der verschmutzten Luft, wobei der Schmutzbehälter über eine Einlassöffnung (2) mit einem Einlassstutzen (3) zur Aufnahme angesaugter verschmutzter Luft verbindbar ist und eine an die erste Einheit (A) koppelbare zweite Einheit (B), wobei die erste Einheit
(A) ein erstes Kopplungselement (5) aufweist, das mit einem dazu korrespondierenden zweiten Kopplungselement (6) der zweiten Einheit (B) zur Bildung einer Verbindungsvorrichtung (5, 6) koppelbar ist, wobei die zweite Einheit
(B) eine Motor-Gebläse-Einheit (7) zum Erzeugen eines Luftstroms und einen Energiespeicher (8) zum Antreiben der Motor-Gebläse-Einheit (7) umfasst, und die gebildete Verbindungsvorrichtung (5, 6) eingerichtet ist, die erste Einheit (A) und die damit verbindbare zweite Einheit (B) aus einer Verschlussstellung in eine Offenstellung oder Trennungsstellung gegeneinander zu verdrehen und umgekehrt, **dadurch gekennzeichnet, dass** der Schmutzbehälter (1) eingerichtet ist, wahlweise mit einem Abscheider (4) betrieben zu werden, der nach dem Fliehkraftprinzip funktioniert oder der ein Staubfilterbeutel oder ein Nassabscheider ist..

12. Handstaubsauger (10) nach Anspruch 11, **dadurch gekennzeichnet, dass** der Schmutzbehälter (1) eingerichtet ist, wahlweise ohne Abscheider (4) und bei einer Umkehrung der Richtung des Luftstroms als Gebläse betrieben zu werden.

13. Handstaubsauger (10) nach Anspruch 11 oder 12, **dadurch gekennzeichnet, dass** der Schmutzbehälter (1) eine Fixierungsvorrichtung (9A) aufweist, die eingerichtet ist, die erste Einheit (A) an eine dazu korrespondierende Fixierungsvorrichtung (9B) der zweiten Einheit (B) in einer Verschlussstellung zu fixieren und in einer Offenstellung zu lösen, wobei die Fixierungsvorrichtung (9A) eingerichtet ist, mittels eines Fingers derselben Hand gelöst zu werden, die die erste Einheit (A) hält.

## Claims

1. Dirt container (1) for a hand-held vacuum cleaner (10), wherein the dirt container (1) is able to be connected via an inlet opening (2) to an inlet nozzle (3) for receiving drawn-in contaminated air and wherein the dirt container (1), together with a separator (4) which can be received therein, forms a first unit (A) for separating dirt from the contaminated air, wherein the first unit (A) has a first coupling element (5), which is able to be coupled to a second coupling element (6) of a second unit (B) corresponding thereto, to form a connecting apparatus (5, 6), wherein the second unit (B) comprises a motor-fan unit (7) for generating an air flow and an energy store (8) for driving the motor-fan unit (7), **characterised in that** the dirt container (1) is configured to be optionally operated with a separator (4) which functions according to the centrifugal force principle or which is a dust filter bag or a wet separator.

2. Dirt container according to claim 1, **characterised in that** the dirt container (1) is configured to be operated as a fan, optionally without separator (4) and with the direction of the air flow reversed.

3. Dirt container (1) according to claim 1 or 2, **characterised in that** the first coupling element (5) which is able to be coupled to form the connecting apparatus (5, 6) is able to be coupled and/or detached to/from the corresponding second coupling element (6) in a non-destructive manner.

4. Dirt container (1) according to one of the preceding claims, **characterised in that** the first coupling element (5) which is able to be coupled to form the connecting apparatus (5, 6) is configured to form an articulated connection with the corresponding second coupling element (6), with which the first unit (A) is able to be rotated against the second unit (B) from an open position or divided position into a closure position and vice versa.

5. Dirt container (1) according to claim 4, **characterised in that** the first coupling element (5) which is able to be coupled to form the connecting apparatus (5, 6) comprises a shell or a pin.

6. Dirt container (1) according to one of the preceding claims 1 to 3, **characterised in that** the first coupling element (5) which is able to be coupled to form the connecting apparatus (5 6) is configured to form a bayonet closure together with the corresponding second coupling element (6), with which bayonet closure the first unit (A) is able to be rotated against the second unit (B) from an open position or divided position into a closure position and vice versa.

7. Dirt container (1) according to one of the preceding claims, **characterised in that** the dirt container (1) has a fixing apparatus (9A), which is configured to fix the first unit (A) to a fixing apparatus (9B) of the second unit (B) corresponding thereto in a closure position and to detach it in an open position.

8. Dirt container (1) according to claim 7, **characterised in that** the fixing apparatus (9) comprises at least one latch or catch closure.

9. Dirt container (1) according to one of the preceding claims 7 or 8, **characterised in that** the fixing apparatus (9A) is able to be operated with the same hand when gripping the inlet nozzle (3) which is able to connect to the inlet opening (2).

10. Dirt container (1) according to one of the preceding claims, **characterised in that** the dirt container (1) at least partially has a shape complementary to the second unit (B).

11. Hand-held vacuum cleaner (10) comprising a first unit (A) with a dirt container (1) according to one of the preceding claims 1 to 10 and a separator (4) which can be received therein for separating dirt from the contaminated air, wherein the dirt container is able to be connected via an inlet opening (2) to an inlet nozzle (3) for receiving drawn-in contaminated air and a second unit (B) which is able to be coupled to the first unit (A), wherein the first unit (A) has a first coupling element (5), which is able to be coupled to a second coupling element (6) of the second unit (B) corresponding thereto, to form a connecting apparatus (5, 6), wherein the second unit (B) comprises a motor-fan unit (7) for generating an air flow and an energy store (8) for driving the motor-fan unit (7), and the formed connecting apparatus (5, 6) is configured to rotate the first unit (A) and the second unit (B) able to be connected thereto from a closure position into an open position or divided position and vice versa, **characterised in that** the dirt container (1) is configured to be optionally operated with a separator (4) which functions according to the centrifugal force principle or which is a dust filter bag or a wet separator.

12. Hand-held vacuum cleaner (10) according to claim 11, **characterised in that** the dirt container (1) is configured to be operated as a fan, optionally without separator (4) and with the direction of the air flow reversed.

13. Hand-held vacuum cleaner (10) according to claim 11 or 12, **characterised in that** the dirt container (1) has a fixing apparatus (9A), which is configured to fix the first unit (A) to a fixing apparatus (9B) of the second unit (B) corresponding thereto in a closure position and to detach it in an open position, wherein the fixing apparatus (9A) is configured to be detached by means of a finger of the same hand which is holding the first unit (A).

## Revendications

1. Récipient à saletés (1) pour un aspirateur balai (10), dans lequel le récipient à saletés (1) peut être relié via un orifice d'entrée (2) à une tubulure d'admission (3) pour la réception de l'air encrassé aspiré et dans lequel le récipient à saletés (1) constitue, avec un séparateur (4) y recevable pour la séparation de la saleté au départ de l'air encrassé, une première unité (A), dans lequel la première unité (A) présente un premier élément de couplage (5) pouvant être couplé avec un deuxième élément de couplage correspondant (6) d'une deuxième unité (B) pour constituer un dispositif de liaison (5, 6), dans lequel la deuxième unité (B) comprend une unité moteur-ventilateur (7) pour générer un flux d'air et un accumulateur d'énergie (8) pour actionner l'unité moteur-ventilateur (7), **caractérisé en ce que** le récipient à saletés (1) est aménagé afin d'être exploité au choix avec un séparateur (4) fonctionnant selon le principe de la force centrifuge ou étant un sac à poussières filtrant ou un séparateur par voie humide.

2. Récipient à saletés selon la revendication 1, **caractérisé en ce que** le récipient à saletés (1) est aménagé afin d'être exploité au choix sans séparateur (4) et comme ventilateur en présence d'une inversion de sens du flux d'air.

3. Récipient à saletés (1) selon la revendication 1 ou 2, **caractérisé en ce que** pour la constitution du dispositif de liaison (5, 6), un premier élément de couplage (5) couplable peut être couplé et/ou désaccouplé sans destruction au/du deuxième élément de couplage (6) correspondant.

4. Récipient à saletés (1) selon l'une des revendications précédentes, **caractérisé en ce que** le premier élément de couplage (5) pouvant être couplé pour constituer le dispositif de liaison (5, 6) est aménagé afin de constituer avec le deuxième élément de couplage (6) correspondant une liaison articulée, avec laquelle la première unité (A) peut être pivotée par rapport à la deuxième unité (B) au départ d'une position ouverte ou d'une position de séparation dans une position verrouillée et inversement.

5. Récipient à saletés (1) selon la revendication 4, **caractérisé en ce que** pour la constitution du dispositif de liaison (5, 6), le premier élément de couplage (5) couplable comprend une coupelle ou un tenon.

6. Récipient à saletés (1) selon l'une des revendications 1 à 3, **caractérisé en ce que** le premier élément de couplage (5) pouvant être couplé pour constituer le dispositif de liaison (5, 6) est aménagé afin de constituer avec le deuxième élément de couplage (6) correspondant une fermeture à baïonnette, avec laquelle la première unité (A) peut être pivotée par rapport à la deuxième unité (B) au départ d'une position ouverte ou d'une position de séparation dans une position verrouillée et inversement.

7. Récipient à saletés (1) selon l'une des revendications précédentes, **caractérisé en ce que** le récipient à saletés (1) présente un dispositif de fixation (9A) aménagé afin de fixer la première unité (A) à un dispositif de fixation (9B) de la deuxième unité (B) correspondant dans une position verrouillée et à la détacher dans une position ouverte.

8. Récipient à saletés (1) selon la revendication 7, **caractérisé en ce que** le dispositif de fixation (9) comprend au moins une fermeture à encliquètement ou à cliquet.

9. Récipient à saletés (1) selon l'une des revendications précédentes 7 ou 8, **caractérisé en ce que** le dispositif de fixation (9A) est, lorsque celui-ci l'entoure, utilisable manuellement avec la tubulure d'admission (3) pouvant être raccordée à l'orifice d'entrée (2).

10. Récipient à saletés (1) selon l'une des revendications précédentes, **caractérisé en ce que** le récipient à saletés (1) présente au moins en partie une forme complémentaire à la deuxième unité (B).

11. Aspirateur balai (10) comprenant une première unité (A) avec un récipient à saletés (1) selon l'une des revendications précédentes 1 à 10 et un séparateur (4) y recevable pour la séparation des saletés au départ de l'air encrassé, dans lequel le récipient à saletés peut être relié via un orifice d'entrée (2) à une tubulure d'admission (3) pour la réception de l'air encrassé aspiré et une deuxième unité (B) pouvant être couplée à la première unité (A), dans lequel la première unité (A) présente un premier élément de couplage (5) pouvant être couplé avec un deuxième élément de couplage correspondant (6) de la deuxième unité (B) pour constituer un dispositif de liaison (5, 6), dans lequel la deuxième unité (B) comprend une unité moteur-ventilateur (7) pour générer un flux d'air et un accumulateur d'énergie (8) pour actionner l'unité moteur-ventilateur (7), et le dispositif de liaison (5, 6) constitué est aménagé afin de faire tourner la première unité (A) et la deuxième unité (B) pouvant y être reliée l'une par rapport à l'autre au départ d'une position verrouillée dans une position ouverte ou une position de séparation et inversement, **caractérisé en ce que** le récipient à saletés (1) est aménagé afin d'être exploité au choix avec un séparateur (4) qui fonctionne selon le principe de la force centrifuge ou qui est un sac à poussières filtrant ou un séparateur par voie humide.

12. Aspirateur balai (10) selon la revendication 11, **caractérisé en ce que** le récipient à saletés (1) est aménagé afin d'être exploité au choix sans séparateur (4) et comme ventilateur en présence d'une inversion de sens du flux d'air.

13. Aspirateur balai (10) selon la revendication 11 ou 12, **caractérisé en ce que** le récipient à saletés (1) présente un dispositif de fixation (9A) aménagé afin de fixer la première unité (A) à un dispositif de fixation (9B) correspondant de la deuxième unité (B) dans une position verrouillée et à la détacher dans une position ouverte, dans lequel le dispositif de fixation (9A) est aménagé afin d'être détaché par un doigt de la même main tenant la première unité (A).
